# EUROPÄISCHE PATENTSCHRIFT

(11) **EP 0 943 711 B1**
(45) Veröffentlichungstag und Bekanntmachung des Hinweises auf die Patenterteilung: **04.10.2006**
(21) Anmeldenummer: 98810218.2
(22) Anmeldetag: 16.03.1998
(51) Int. Cl.: D03D 27/08, D03D 39/22

(54) **Frottiergewebe mit Reliefeffekt und Verfahren zu dessen Herstellung**
Terry fabric with relief effect and method for producing the same
Tissu éponge à effet relief et procédé pour sa fabrication

(43) Veröffentlichungstag der Anmeldung: 22.09.1999
(73) Patentinhaber: Sultex AG, 8630 Rüti (CH)
(72) Erfinder: Vogel, Rudolf, 8624 Grüt (CH); Oeschger, Martin, 8630 Rüti (CH)
(74) Vertreter: Sulzer Management AG

(56) Entgegenhaltungen:
- EP-A- 0 350 446
- EP-A- 0 618 319
- DE-A- 2 540 376
- FR-A- 1 465 855
- GB-A- 426 884
- GB-A- 191 003 252
- PATENT ABSTRACTS OF JAPAN vol. 016, no. 518 (C-0999), 26. Oktober 1992 & JP 04 194055 A (MIYAZAKI TAORU KK), 14. Juli 1992

## Beschreibung

Die Erfindung betrifft ein Frottiergewebe mit Reliefeffekt gemäss dem Oberbegriff des Anspruches 1 und ein Verfahren zu dessen Herstellung.

Die Frottiergewebe bestehen bekanntlich aus einer Grundkette, Schussfäden und eine damit verwebte Schlingen bildende Florkette. Frottiergewebe werden in der Regel als Dreischuss- oder Vierschussware hergestellt, wobei ein Bindungsrapport die Grundlage bildet.

Es wird auf Fig.1 Bezug genommen. Bei der Dreischussware besteht der Bindungsrapport aus drei Schüssen, wobei die Schüsse 1 und 2 Vorschlagschüsse sind und nach dem Einweben in einer Vorschlagdistanz VD zum Geweberand bleiben und der Schuss 3 einen Vollanschlagschuss bildet, der gemeinsam mit den Vorschlagschüssen 1 und 2 an den Geweberand angeschlagen wird. Diese drei Schüsse werden als Schussgruppe A bzw. B bezeichnet. Bei der Vierschussware besteht der Bindungsrapport aus drei Vorschlagschüssen und einem Vollanschlagschuss.

In der JP-04194055 ist ein Verfahren zur Bildung von Schlingen für ein doppelseitiges Frottiergewebe beschrieben. Dem Gewebe liegt ein Bindungsrapport aus sechs Schüssen zugrunde, die in zwei Schussgruppen unterteilt sind. Die erste Schussgruppe besteht aus drei Vorschlagschüssen, die nach dem Einweben im Abstand zum Geweberand bleiben und die zweite Schussgruppe besteht aus zwei Vorschlagschüssen und einem Vollanschlagschuss, der gemeinsam mit allen Vorschlagschüssen an den Geweberand angeschlagen wird. Die Grundkette ist nach dem fünften und sechsten Schuss und die Florkette ist um den zweiten und/oder fünften Schuss abgebunden.

Als nachteilig erweist sich bei diesem Frottiergewebe, dass die Grundkette lediglich nach dem fünften und sechsten Schuss abgebunden ist. Insbesondere bei schnell laufenden Webmaschinen ergibt sich ein schlechtes Warenbild im hohen Flor und unregelmässige Schlingen.

Der Erfindung, wie sie in den Ansprüchen gekennzeichnet ist liegt die Aufgabe zugrunde ein Frottiergewebe zu verbessern.

Die mit der Erfindung erzielbaren Vorteile sind im wesentlichen darin zu sehen, dass das Frottiergewebe gleichmässige Schlingen und saubere Konturränder aufweist und dass eine bessere Abbindung beim Florwechsel erreicht wird.

Nachfolgend wird die Erfindung anhand der beiliegenden Zeichnungen erläutert.

Es zeigen:
- Fig.1: Ein Gewebeschnittbild eines bekannten Frottiergewebes und den Bindungsrapport für das Gewebe;
- Fig.2a,b,c: Gewebeschnittbilder einer bevorzugten Ausführungsform eines erfindungsgemässen Gewebes, aus welchen die Bildung der Schlingen ersichtlich ist;
- Fig.3: einen Bindungsrapport mit sieben Schüssen für das Gewebe gemäss Fig.2c;
- Fig.4: ein Gewebeschnittbild des Gewebes gemäss Fig.2a mit einem anderen Flormuster und den Bindungsrapport für das Gewebe;
- Fig.5: ein Gewebeschnittbild des Gewebes gemäss Fig.2a mit einem weiteren Flormuster und mit Florbindungswechseln und dem Bindungsrapport für das Gewebe;
- Fig.6: ein Gewebeschnittbild des Gewebes gemäss Fig.2a mit einem dritten Flormuster und den Bindungsrapport für das Gewebe;
- Fig.7a und 7b: Ausführungsformen von Grundbindungsrapporten für 7-Schussfrottiergewebe gemäss Fig. 2 bis 6 und 8;
- Fig.8: ein Gewebeschnittbild des Gewebes gemäss Fig.2a mit einem vierten Flormuster und den Bindungsrapport für das Gewebe;
- Fig.9a,b,c,d: ein Gewebeschnittbild einer dritten Ausführungsform eines erfindungsgemässen Gewebes und den Bindungsrapport für das Gewebe.

Es wird auf die Figuren 2a,b,c und 3 Bezug genommen. Die Figuren 2a,b,c stellen einen Vorgang beim Weben einer bevorzugten Ausführung eines erfindungsgemässen Frottiergewebes dar. Das Gewebe besteht aus Grundkettfäden G1 und G2 Schussfäden sowie Florkettfäden F1 und F2, die z.B. unterschiedliche Farben haben. Das Gewebe ist ein doppelseitiges Frottiergewebe mit beidseitig unterschiedlichen Schlingen ohne Bindungswechsel, d.h. die Florkettfäden sind entweder nach oben oder nach unten eingebunden. Das Gewebe ist ein sogenanntes 7-Schussfrottiergewebe, d.h. ein Gewebe, welchem ein aus sieben Schüssen bestehender Bindungsrapport und Schussanschlagrapport zugrunde liegt, wobei mit dem Schussanschlagrapport die Schussgruppen, die Art des Anschlages (Teilanschlag und Vollanschlag) und die Vorschlagdistanz, d.h. der Abstand der Schussgruppe zum Geweberand und der Schüsse untereinander definiert sind.

Die Fig.2a zeigt die Situation des Webvorganges, in welcher eine aus drei Vorschlagschüssen 1,2,3 bestehende erste Schussgruppe A, die in der Vorschlagdistanz VD1 eingewoben ist und eine aus zwei Vorschlagschüssen 4,5 und einem Vollanschlagschuss 6 bestehende zweite Schussgruppe B die in der Vorschlagsdistanz VD2 eingewoben ist und für den Anschlag an den Warenrand bereit stehen. Die Fig.2b zeigt die Situation nach dem Anschlagen der zwei Schussgruppen A und B. Anschliessend wird ein Glattschuss 7 eingtragen und angeschlagen. Die Fig.2c zeigt die Situation nach dem Anschlagen des Glattschusses 7.

Der Bindungsrapport für das vorstehend beschriebene 7-Schussfrottiergewebe ist in Fig.3 dargestellt.

Die Fig.4 zeigt ein 7-Schussfrottiergewebe mit einem anderen Flormuster, so dass auf eine ausführliche Beschreibung desselben verzichtet wird.

Die Fig.5 zeigt ein 7-Schussfrottiergwewebe mit wechselseitig ausgebildeten Schlingen, wie dies aus der Punktlinie für F1 und Strichpunktlinie für F2 erkennbar ist. Bei derartigen Frottiergeweben wechseln die Florfäden von einer Gewebeseite zur anderen Gewebeseite. Hierzu sind Bindungswechsel vorgesehen und zwar ein Burkhart-Vossen-Bindungswechsel BV oder ein VierschussBindungswechsel VS. Aus der Darstellung ist ersichtlich, dass in der ersten Schussgruppe ein BV-Bindungswechsel und in der zweiten Schussgruppe ein VierschussBindungswechsel vorgesehen ist. Mit Fig.6 wird eine weitere Flormusterung für ein 7-Schussfrottiergewebe illustriert, welches mit der gleichen Grundbindung des Beispieles gemäss Fig.5 ausgeführt ist. Die Figuren 7a und 7b zeigen Ausführungsformen von Grundbindungsrapporten für die 7-Schussfrottiergewebe.

Die Fig.8 zeigt ein 7-Schussfrottiergewebe mit einem Beispiel einer Flormusterung, aus welcher die Vielfalt der Florbindung und weitere Vorteile ersichtlich sind, mit z.B. abschnittsweise nur Schlingen oberhalb bzw. nur Schlingen unterhalb des Gewebes.

Es wird auf die Figuren 9a bis 9d Bezug genommen. Das Gewebe ist ein 6-Schussfrottiergewebe, dem ein aus sechs Schüssen bestehender Bindungs- und Schussanschlagrapport zugrunde liegt, wobei in den Ausführungen gemäss Figuren 11b und 11c der Bindungsrapport jeweils 2-Schussanschlagrapporte umfasst.

Bei diesem Gewebe umfasst der Bindungs- und Schussanschlagrapport jeweils eine erste Schussgruppe C, die zwei Vorschlagschüsse 1,2 enthält eine zweite Schussgruppe B, die zwei Vorschlagschüsse 3,4 und einen Vollanschlagschuss 5 enthält und und einen Glattschuss 6. Der Vorteil dieser Bindung ist darin zu sehen, dass der in der zweiten Vorschlaggruppe von einer Gewebeseite zur anderen Gewebeseite wechselnde Florfaden mittels eines Vierschussbindungswechsel ausgeführt ist.

Das Frottiergewebe besteht aus einer Grundkette, Schussfäden und einer Florkette oder Schlingenkette. Dem Frottiergewebe liegt ein Bindungsrapport bzw. Schussanschlagrapport zugrunde, der eine erste und zweite Schussgruppe umfasst. Während die erste Schussgruppe jeweils Vorschlagschüsse enthält, umfasst die zweite Schussgruppe jeweils einen Vollanschlagschuss bzw. zusätzlich ein Glattschuss.

## Patentansprüche

1. Frottiergewebe mit Reliefeffekt, welches Gewebe aus einer Grundkette (G1, G2), Schussfäden (1-7) und mindestens einer Florkette (F1, F2) oder Schlingenkette gebildet ist und dem ein vorher bestimmter Bindungsrapport und Schussanschlagrapport zugrunde liegt, wobei eine erste (A) und nachfolgend eine zweite Schussgruppe (B) vorgesehen sind, und wobei von den zwei Schussgruppen nur die zweite Schussgruppe einen Vollanschlagschuss (5, 6) enthält, **dadurch gekennzeichnet, dass** der Schussanschlagrapport und Bindungsrapport zusätzlich einen Glattschuss (7) umfasst, der in der Grundkette der zweiten Schussgruppe nachfolgend abgebunden ist.

2. Frottiergewebe nach Anspruch 1, **dadurch gekennzeichnet, dass** die erste Schussgruppe (A) zwei Vorschlagschüsse (1, 2) und die zweite Schussgruppe (B) zwei Vorschlagschüsse (3, 4) und einen Vollanschlagschuss (5) enthält.

3. Frottiergewebe nach Anspruch 1, **dadurch gekennzeichnet, dass** die erste Schussgruppe (A) drei Vorschlagschüsse (1-3) und die zweite Schussgruppe (B) zwei Vorschlagschüsse (4, 5) und einen Vollanschlagschuss (6) enthält.

4. Frottiergewebe nach Anspruch 1 oder 3, **dadurch gekennzeichnet, dass** der Bindungsrapport bzw. Schussanschlagrapport eine ungerade Anzahl von Schüssen umfasst.

5. Frottiergewebe nach Anspruch 1, **dadurch gekennzeichnet, dass** der Bindungsrapport und Schussanschlagrapport sechs Schüsse umfasst.

6. Frottiergewebe nach Anspruch 4, **dadurch gekennzeichnet, dass** der Bindungsrapport und Schussanschlagrapport sieben Schüsse umfasst.

7. Frottiergewebe nach einem der Ansprüche 1 bis 6, **dadurch gekennzeichnet, dass** der Rapport mehrere Glattschüsse enthält, welche einzeln oder gemeinsam in der Grundkette abgebunden sind.

8. Frottiergewebe nach einem der Ansprüche 1 bis 7, **dadurch gekennzeichnet, dass** der Bindungsrapport drei Schussgruppen umfasst.

9. Frottiergewebe nach einem der Ansprüche 1 bis 8, **dadurch gekennzeichnet, dass** der Bindungsrapport der Grundkette und/oder der Florkette zu Teilgruppen zusammengefasst an den Geweberand angeschlagen sind.

10. Frottiergewebe nach einem der Ansprüche 1 bis 9, **dadurch gekennzeichnet, dass** die Abbindung der Grundkette im Bindungsrapport frei gewählt ist.

11. Frottiergewebe nach einem der Ansprüche 1 bis 10, **dadurch gekennzeichnet, dass** die Schlingen einseitig oder beidseitig ausgebildet sind.

12. Frottiergewebe nach einem der Ansprüche 1 bis 10, **dadurch gekennzeichnet, dass** die Schlingen wechselseitig ausgebildet sind.

13. Frottiergewebe nach einem der Ansprüche 1 bis 12, **dadurch gekennzeichnet, dass** im Bindungsrapport in der ersten Schussgruppe (A) ein BV-Bindungswechsel und in der zweiten Schussgruppe (B) ein VierschussBindungswechsel für den Florwechsel vorgesehen ist.

14. Verfahren zur Herstellung eines Frottiergewebes mit Reliefeffekt, welches Gewebe aus einer Grundkette (G1, G2), Schussfäden (1-7) und mindestens einer Florkette (F1, F2) oder Schlingenkette gebildet wird und dem ein vorher bestimmter Bindungsrapport und Schussanschlagrapport zugrunde liegt, wobei eine erste und zweite Schussgruppe (A, B) gebildet wird, und wobei die zwei Schussgruppen gemeinsam angeschlagen werden und **dadurch** ein Geweberand entsteht, **dadurch gekennzeichnet, dass** der Schussanschlagrapport und Bindungsrapport zusätzlich einen Glattschuss (7) umfasst, welcher nach dem Anschlagen der Schussgruppen eingetragen und an den Geweberand angeschlagen und in der Grundkette abgebunden wird.

15. Verfahren nach Anspruch 14, **dadurch gekennzeichnet, dass** die erste und zweite Schussgruppe (A, B) nacheinander eingewebt werden.

16. Verfahren nach einem der Ansprüche 14 oder 15, **dadurch gekennzeichnet, dass** die Schussgruppen (A, B) zueinander und zum Geweberand jeweils so eingewebt werden, dass ein Schlingenpaar mit gleicher Höhe gebildet wird.

## Claims

1. Terry fabric with relief effect, the fabric being formed from a ground warp (G1, G2), weft threads (1 - 7) and at least one pile warp (F1, F2) or loop warp and being based on a previously determined float repeat and weft beat-up repeat, wherein a first (A) and subsequently a second weft group (B) are provided, and wherein only the second weft group of the two weft groups contains a fully beaten up weft (5, 6), **characterized in that** the weft beat-up repeat and the float repeat additionally include a smooth weft (7) which is bound off in the ground warp subsequently to the second weft group.

2. Terry fabric in accordance with claim 1, **characterized in that** the first weft group (A) comprises two partially beaten up wefts (1, 2) and the second weft group (3) comprises two partially beaten up wefts (3, 4) and one fully beaten up weft (5).

3. Terry fabric in accordance with claim 1, **characterized in that** the first weft group (A) comprises three partially beaten up wefts (1-3) and the second weft group (B) comprises two partially beaten up wefts (4, 5) and one fully beaten up weft (6).

4. Terry fabric in accordance with claim 1 or claim 3, **characterized in that** the float repeat and/or the weft beat-up repeat include an odd number of wefts.

5. Terry fabric in accordance with claim 1, **characterized in that** the float repeat and the weft beat-up repeat include six wefts.

6. Terry fabric in accordance with claim 4, **characterized in that** the float repeat and the weft beat-up repeat include seven wefts.

7. Terry fabric in accordance with one of the claims 1 to 6, **characterized in that** the repeat contains a plurality of smooth wefts, which are bound off individually or jointly in the ground warp.

8. Terry fabric in accordance with one of the claims 1 to 7, **characterized in that** the float repeat includes three weft groups.

9. Terry fabric in accordance with one of the claims 1 to 8, **characterized in that** the float repeat of the ground warp and/or of the pile warp are combined into partial groups and are beaten up at the cloth edge.

10. Terry fabric in accordance with one of the claims 1 to 9, **characterized in that** the binding off of the ground warp in the float repeat is freely selected.

11. Terry fabric in accordance with one of the claims 1 to 10, **characterized in that** the loops are formed at one side or at both sides.

12. Terry fabric in accordance with one of the claims 1 to 10, **characterized in that** the loops are formed at alternating sides.

13. Terry fabric in accordance with one of the claims 1 to 12, **characterized in that** a BV binding change is provided in the float repeat in the first weft group (A) and a four-weft binding change for the pile change is provided in the second weft group (B).

14. Method for the manufacture of a terry fabric with relief effect, the fabric being formed from a ground warp (G1, G2), weft threads (1 - 7) and at least one pile warp (F1, F2) or loop warp and being based on a previously determined float repeat and weft beat-up repeat, wherein a first (A) and second weft group (B) are formed, and wherein the two weft groups are jointly beaten up and a cloth edge thereby arises, **characterized in that** the weft beat-up repeat and the float repeat additionally include a smooth weft (7) which is inserted after the beating up of the weft groups and is beaten up at the cloth edge and bound off in the ground warp.

15. Method in accordance with claim 14, **characterized in that** the first and second weft groups (A, B) are woven in sequentially.

16. Method in accordance with one of the claims 14 or 15, **characterized in that** the weft groups (A, B) are respectively woven in relative to one another and relative to the cloth edge such that a loop pair with the same height is formed.

## Revendications

1. Tissu éponge à effet relief, ledit tissu étant formé par une chaîne de base (G1, G2), des fils de trame (1-7) et au moins une chaîne de poil (F1, F2) ou une chaîne de boucles, et qui est basé sur un rapport d'armure et un rapport de battage de la trame définis avant, où sont prévus un premier groupe de trames (A) et à la suite un deuxième groupe de trames (B), et où parmi les deux groupes de trame, seulement le deuxième groupe de trames contient une trame de battage complète (5, 6),
**caractérisé en ce que** le rapport de battage de la trame et le rapport d'armure comprend de plus une trame lisse (7) qui est liée dans la chaîne de base en suivant le deuxième groupe de trames.

2. Tissu éponge selon la revendication 1, **caractérisé en ce que** le premier groupe de trames (A) contient deux trames de proposition (1, 2) et le deuxième groupe de trames (B) deux trames de proposition (3, 4) et une trame de battage complète (5).

3. Tissu éponge selon la revendication 1, **caractérisé en ce que** le premier groupe de trames (A) contient trois trames de proposition (1-3) et le deuxième groupe de trames (B) deux trames de proposition (4, 5) et une trame de battage complète (6).

4. Tissu éponge selon la revendication 1 ou 3, **caractérisé en ce que** le rapport d'armure respectivement le rapport de battage de la trame comprend un nombre impair de trames.

5. Tissu éponge selon la revendication 1, **caractérisé en ce que** le rapport d'armure et le rapport de battage de la trame comprend six trames.

6. Tissu éponge selon la revendication 4, **caractérisé en ce que** le rapport d'armure et le rapport de battage de la trame comprend sept trames.

7. Tissu éponge selon l'une des revendications 1 à 6, **caractérisé en ce que** le rapport comprend plusieurs trames lisses qui sont liées individuellement ou conjointement dans la chaîne de base.

8. Tissu éponge selon l'une des revendications 1 à 7, **caractérisé en ce que** le rapport d'armure comprend trois groupes de trames.

9. Tissu éponge selon l'une des revendications 1 à 8, **caractérisé en ce que** le rapport d'armure de la chaîne de base et/ou de la chaîne de poil, en étant réunis en des groupes partiels, sont montés sur le bord du tissu.

10. Tissu éponge selon l'une des revendications 1 à 9, **caractérisé en ce que** la liaison de la chaîne de base dans le rapport d'armure est choisie librement.

11. Tissu éponge selon l'une des revendications 1 à 10, **caractérisé en ce que** les boucles sont réalisées sur un côté ou sur les deux côtés.

12. Tissu éponge selon l'une des revendications 1 à 10, **caractérisé en ce que** les boucles sont réalisées alternativement d'un côté et de l'autre.

13. Tissu éponge selon l'une des revendications 1 à 12, **caractérisé en ce qu'**il est prévu dans le rapport d'armure dans le premier groupe de trames (A) un changement d'armure BV et dans le deuxième groupe de trames (B) un changement d'armure de quatre trames pour le changement de poil.

14. Procédé de fabrication d'un tissu éponge à effet relief, ledit tissu étant formé par une chaîne de base (G1, G2), des fils de trame (1-7) et au moins une chaîne de poil (F1, F2) ou une chaîne de boucles, et qui est basé sur un rapport d'armure et un rapport de battage de la trame définis avant, où un premier et un deuxième groupe de trames (A, B) sont formés, et où les deux groupes de trames sont montés ensemble et de ce fait, un bord de tissu est produit, **caractérisé en ce que** le rapport de battage de la trame et le rapport d'armure comprend additionnellement une trame lisse (7) qui est insérée après le montage des groupes de trames et qui est montée sur le bord de tissu et qui est liée dans la chaîne de base.

15. Procédé selon la revendication 14, **caractérisé en ce que** le premier et le deuxième groupes de trames (A, B) sont tissés successivement.

16. Procédé selon l'une des revendications 14 ou 15, **caractérisé en ce que** les groupes de trames (A, B) sont tissés l'un relativement à l'autre et par rapport au bord du tissu à chaque fois de façon à former une paire de boucles de même hauteur.
